# EUROPÄISCHE PATENTANMELDUNG

(11) **EP 1 111 029 A2**
(43) Veröffentlichungstag der Anmeldung: **27.06.2001**
(21) Anmeldenummer: 00126525.5
(22) Anmeldetag: 08.12.2000
(51) Int. Cl.: C11B 9/00, A61K 7/46

(54) **Parfümkompositionen enthaltend 4,8-Dimethyl-3,7-nonadien-2-on**

(30) Priorität: 21.12.1999 DE 19961598
(71) Anmelder: HAARMANN & REIMER GMBH, 37601 Holzminden (DE)
(72) Erfinder: Lambrecht, Stefan, Dr., 37603 Holzminden (DE); Dilk, Erich, Dr., 37603 Holzminden (DE); Wörner, Peter, 37603 Holzminden (DE)
(74) Vertreter: Mann, Volker, Dr.

(57) **Zusammenfassung**

Parfümkompositionen, die 4,8-Dimethyl-3,7-nonadien-2-on enthalten, können in der Feinparfümerie und zur Parfümierung industrieller Produkte verwendet werden.

## Beschreibung

Die Erfindung betrifft Parfümkompositionen, die 4,8-Dimethyl-3,7-nonadien-2-on enthalten und ihre Verwendung.

Trotz einer Vielzahl bereits vorhandener Riechstoffe besteht in der Parfümindustrie weiterhin Bedarf an neuen Riechstoffen, die über ihre geruchlichen Eigenschaften hinaus zusätzliche positive Sekundäreigenschaften haben, wie z.B. höhere Stabilität, höhere Ausgiebigkeit, besseres Haftungsvermögen auf Textilien und höhere Stabilität.

Es wurden Parfümkompositionen gefunden, die E- und/oder Z-4,8-Dimethyl-3,7-nonadien-2-on der Formeln als einzelnes Isomere oder als Gemisch enthalten.

Diese Verbindungen eignen sich in besonderem Maße als Riechstoffe, die in Parfümierungen eingesetzt werden können.

Die erfindungsgemäße Verbindung liegt in der Regel als Gemisch zweier Isomere vor.

4,8-Dimethyl-3,7-nonadien-2-on ist an sich bekannt (DE A 2256347). Die geruchlichen Eigenschaften sind mit fruchtig, frisch, Acetat, Rosenoxid, wässrig Grapefruit, Melone, frisch, Bergamotte und Rosmarin beschrieben worden (Flavour Fragrance J., 1996, 11, 15-23; Indian Perfum., 1983, 27, 112-18).

Die erfindungsgemäße Verwendung von E- und/oder Z-4,8-Dimethyl-3,7-nonadien-2-on in Parfümkompositionen ist neu. Es ist überraschend, dass E- und/oder Z-4,8-Dimethyl-3,7-nonadien-2-on in Riechstoffkompositionen nicht nur die bekannten geruchliche Eigenschaften hat, sondern in der Komposition verstärkt wird und so bereits in kleinsten Mengen wahrgenommen werden kann.

Weiterhin ist überraschend, dass diese Kompositionen farbstabiler sind als Kompositionen mit vergleichbaren Geruchseigenschaften. Bei Verwendung von E- und/oder Z-4,8-Dimethyl-3,7-nonadien-2-on anstelle von anderen ähnlichen Riechstoffen, wie Citronellal oder Citral, treten keinerlei Verfärbungen in der Parfümkomposition auf. Farbliche Veränderungen in der Parfümkomposition führen zu einer geringeren Akzeptanz. Daher ist es ein Ziel der Parfümindustrie die Farbstabilität von Parfümkompositionen zu erhöhen.

4,8-Dimethyl-3,7-nonadien-2-on hat zudem die überraschende Eigenschaft, den Dufteindruck anhaltend zu fixieren, erkennbar aufzufrischen und abzurunden.

Wegen dieser besonderen Eigenschaften eignet sich E- und/oder Z-4,8-Dimethyl-3,7-nonadien-2-on in hervorragendem Maße für die Verwendung in Parfümkompositionen.

Durch die erfindungsgemäße Verwendung von E- und/oder Z-4,8-Dimethyl-3,7-nonadien-2-on lassen sich in der Regel bereits in geringen Dosierungen in den resultierenden Parfümkompositionen strahlend frische, abgerundete Geruchsnoten erzielen, wobei der geruchliche Gesamteindruck auffallend harmonisiert, die kosmetisch-blumig wirkende Austrahlung wahrnehmbar erhöht und die Fixierung, d.h. das Haftvermögen des Parfümöles, deutlich verstärkt wird.

Beispiele für Riechstoffe, die erfindungsgemäß mit E- und/oder Z-4,8-Dimethyl-3,7-nonadien-2-on zu Parfümkompositionen kombiniert werden können, finden sich z.B. in *S. Arctander, Perfume and Flavor Materials, Vol. I und II, Montclair*, *N. J., 1969, Selbstverlag* oder *K*. *Bauer, D. Garbe und H*. *Surburg, Common Fragrance and Flavor Materials, 3*^{*rd*}. *Ed*., *Wiley-VCH*, *Weinheim 1997.*

Im einzelnen seien genannt:
Extrakte aus natürlichen Rohstoffen wie Etherische Öle, Concretes, Absolues, Resine, Resinoide, Balsame, Tinkturen wie z. B. Ambratinktur; Amyrisöl; Angelicasamenöl; Angelicawurzelöl; Anisöl; Baldrianöl; Basilikumöl; Baummoos -Absolue; Bayöl; Beifußöl; Benzoeresin; Bergamotteöl; Bienenwachs-Absolue; Birkenteeröl; Bittermandelöl; Bohnenkrautöl; Buccoblätteröl; Cabreuvaöl; Cadeöl; Calmusöl; Campheröl; Canangaöl; Cardamomenöl; Cascarillaöl; Cassiaöl; Cassie-Absolue; Castoreum-absolue; Cedernblätteröl; Cedernholzöl; Cistusöl; Citronellöl; Citronenöl; Copaivabalsam; Copaivabalsamöl; Corianderöl; Costuswurzelöl; Cuminöl; Cypressenöl; Davanaöl; Dillkrautöl; Dillsamenöl; Eau de brouts-Absolue; Eichenmoos-Absolue; Elemiöl; Estragonöl; Eucalyptus-citriodora-Öl; Eucalyptusöl; Fenchelöl ; Fichtennadelöl; Galbanumöl; Galbanumresin; Geraniumöl; Grapefruitöl; Guajakholzöl; Gurjunbalsam; Gurjunbalsamöl; Helichrysum-Absolue; Helichrysumöl; Ingweröl; Iriswurzel-Absolue; Iriswurzelöl; Jasmin-Absolue; Kalmusöl; Kamillenöl blau; Kamillenöl römisch; Karottensamenöl; Cascarillaöl; Kiefernadelöl; Krauseminzöl; Kümmelöl; Labdanumöl; Labdanum-Absolue; Labdanumresin; Lavandin-Absolue; Lavandinöl ; Lavendel-Absolue; Lavendelöl; Lemongrasöl; Liebstocköl; Limetteöl destilliert; Limetteöl gepreßt; Linaloeöl; Litsea-cubeba-Öl; Lorbeerblätteröl; Macisöl; Majoranöl; Mandarinenöl; Massoirindenöl; Mimosa-Absolue; Moschuskörneröl; Moschustinktur; Muskateller-Salbei-Öl; Muskatnußöl; Myrrhen-Absolue; Myrrhenöl; Myrtenöl; Nelkenblätteröl; Nelkenblütenöl; Neroliöl; Olibanum-Absolue; Olibanumöl; Opopanaxöl; Orangenblüten-Absolue; Orangenöl; Origanumöl; Palmarosaöl; Patchouliöl; Perillaöl; Perubalsamöl; Petersilienblätteröl; Petersiliensamenöl; Petitgrainöl; Pfefferminzöl; Pfefferöl; Pimentöl; Pineöl; Poleyöl; Rosen-Absolue; Rosenholzöl; Rosenöl; Rosmarinöl; Salbeiöl dalmatinisch; Salbeiöl spanisch; Sandelholzöl; Selleriesamenöl; Spiklavendelöl; Sternanisöl; Styraxöl; Tagetesöl; Tannennadelöl; Tea-tree-Öl; Terpentinöl; Thymianöl; Tolubalsam; Tonka-Absolue; Tuberosen-Absolue; Vanilleextrakt; Veilchenblätter-Absolue; Verbenaöl; Vetiveröl; Wacholderbeeröl; Weinhefenöl; Wermutöl; Wintergrünöl; Ylangöl; Ysopöl; Zibet-Absolue; Zimtblätteröl; Zimtrindenöl; sowie Fraktionen davon, bzw. daraus isolierten Inhaltsstoffen;

Einzel-Riechstoffe aus der Gruppe der Kohlenwasserstoffe, wie z. B. 3-Caren; α-Pinen; β-Pinen; α-Terpinen; γ-Terpinen; p-Cymol; Bisabolen; Camphen; Caryophyllen; Cedren; Farnesen; Limonen; Longifolen; Myrcen; Ocimen; Valencen; (E,Z)-1,3,5-Undecatrien;
der aliphatischen Alkohole wie z. B. Hexanol; Octanol; 3-Octanol; 2,6-Dimethyl-heptanol; 2-Methylheptanol, 2-Methyloctanol; (E)-2-Hexenol; (E)- und (Z)-3-Hexenol; 1-Octen-3-ol; Gemisch von 3,4,5,6,6-Pentamethyl-3/4-hepten-2-ol und 3,5,6,6-Tetramethyl-4-methyleneheptan-2-ol; (E,Z)-2,6-Nonadienol; 3,7-Dimethyl-7-methoxyoctan-2-ol; 9-Decenol; 10-Undecenol; 4-Methyl-3-decen-5-ol; der aliphatischen Aldehyde und deren Acetale wie z. B. Hexanal; Heptanal; Octanal; Nonanal; Decanal; Undecanal; Dodecanal; Tridecanal; 2-Methyloctanal; 2-Methylnonanal; (E)-2-Hexenal; (Z)-4-Heptenal; E- und Z-4,8-Dimethyl-3,7-nonadien-2-ol, 2,6-Dimethyl-5-heptenal; 10-Undecenal; (E)-4-Decenal; 2-Dodecenal; 2,6,10-Trimethyl-5,9-undecadienal; Heptanaldiethylacetal; 1,1-Dimethoxy-2,2,5-trimethyl-4-hexen; Citronellyloxyacetaldehyd;
der aliphatischen Ketone und deren Oxime wie z.B. 2-Heptanon; 2-Octanon; 3-Octanon; 2-Nonanon; 5-Methyl-3-heptanon ; 5-Methyl-3-heptanonoxim; 2,4,4,7-Tetramethyl-6-octen-3-on; der aliphatischen schwefelhaltigen Verbindungen wie z.B. 3-Methylthiohexanol; 3-Methylthiohexylacetat; 3-Mercaptohexanol; 3-Mercapto-hexylacetat; 3-Mercaptohexylbutyrat; 3-Acetylthiohexylacetat; 1-Menthen-8-thiol;
der aliphatischen Nitrile wie z.B. 2-Nonensäurenitril; 2-Tridecensäurenitril; 2,12-Tridecadiensäurenitril; 3,7-Dimethyl-2,6-octadiensäurenitril; 3,7-Dimethyl-6-octensäurenitril;
der aliphatischen Carbonsäuren und deren Ester wie z.B. (E)- und (Z)-3-Hexenylformiat; Ethylacetoacetat; Isoamylacetat; Hexylacetat; 3,5,5-Trimethylhexylacetat; 3-Methyl-2-butenylacetat; (E)-2-Hexenylacetat; (E)- und (Z)-3-Hexenylacetat; Octylacetat; 3-Octylacetat; 1-Octen-3-ylacetat; Ethylbutyrat; Butylbutyrat; Isoamylbutyrat; Hexylbutyrat; (E)- und (Z)-3-Hexenylisobutyrat; Hexylcrotonat; Ethylisovalerianat; Ethyl-2-methylpentanoat; Ethylhexanoat; Allylhexanoat; Ethylheptanoat; Allylheptanoat; Ethyloctanoat; Ethyl-(E,Z)-2,4-decadienoat; Methyl-2-octinoat; Methyl-2-noninoat; Allyl-2-isoamyloxyacetat; Methyl-3,7-dimethyl-2,6-octadienoat;
der acyclischen Terpenalkohole wie z.B. Citronellol; Geraniol; Nerol; Linalool; Lavandulol; Nerolidol; Farnesol; Tetrahydrolinalool; Tetrahydrogeraniol; 2,6-Dimethyl-7-octen-2-ol; 2,6-Dimethyloctan-2-ol; 2-Methyl-6-methylen-7-octen-2-ol; 2,6-Dimethyl-5,7-octadien-2-ol; 2,6-Dimethyl-3,5-octadien-2-ol; 3,7-Dimethyl-4,6-octadien-3-ol; 3,7-Dimethyl-1,5,7-octatrien-3-ol; 2,6-Dimethyl-2,5,7-octatrien-1-ol; sowie deren Formiate, Acetate, Propionate, Isobutyrate, Butyrate, Isovalerianate, Pentanoate, Hexanoate, Crotonate, Tiglinate, 3-Methyl-2-butenoate;
der acyclischen Terpenaldehyde und -ketone wie z.B. Geranial; Neral; Citronellal; 7-Hydroxy-3,7-dimethyloctanal; 7-Methoxy-3,7-dimethyloctanal; 2,6,10-Trimethyl-9-undecenal; Geranylaceton; sowie die Dimethyl- und Diethylacetale von Geranial, Neral, 7-Hydroxy-3,7-dimethyloctanal;
der cyclischen Terpenalkohole wie z.B. Menthol; Isopulegol; alpha-Terpineol; Terpineol-4; Menthan-8-ol; Menthan-1-ol; Menthan-7-ol; Borneol; Isoborneol; Linalooloxid; Nopol; Cedrol; Ambrinol; Vetiverol; Guajol; sowie deren Formiate, Acetate, Propionate, Isobutyrate, Butyrate, Isovalerianate, Pentanoate, Hexanoate, Crotonate, Tiglinate, 3-Methyl-2-butenoate;
der cyclischen Terpenaldehyde und -ketone wie z.B. Menthon; Isomenthon; 8-Mercaptomenthan-3-on; Carvon; Campher; Fenchon; alpha-Ionon; beta-Ionon; alpha-n-Methylionon; beta-n-Methylionon; alpha-Isomethylionon; beta-Isomethylionon; alpha-Iron; alpha-Damascon; beta-Damascon; beta-Damascenon; delta-Damascon; gamma-Damascon; 1-(2,4,4-Trimethyl-2-cyclohexen-1-yl)-2-buten-1-on; 1,3,4,6,7,8a-Hexahydro-1,1,5,5-tetramethyl-2H-2,4a-methanonaphthalen-8(5H)-on; Nootkaton; Dihydronootkaton; alpha-Sinensal; beta-Sinensal; Acetyliertes Cedernholzöl (Methylcedrylketon);
der cyclischen Alkohole wie z.B. 4-tert.-Butylcyclohexanol; 3,3,5-Trimethylcyclohexanol; 3-Isocamphylcyclohexanol; 2,6,9-Trimethyl-Z2,Z5,E9-cyclododecatrien-1-ol; 2-Isobutyl-4-methyltetrahydro-2H-pyran-4-ol;
der cycloaliphatischen Alkohole wie z.B. alpha-3,3-Trimethylcyclohexylmethanol; 2-Methyl-4-(2,2,3-trimethyl-3-cyclopent-1-yl)butanol; 2-Methyl-4-(2,2,3-trimethyl-3-cyclopent-1-yl)-2-buten-1-ol; 2-Ethyl-4-(2,2,3-trimethyl-3-cyclopent-1-yl)-2-buten-1-ol; 3-Methyl-5-(2,2,3-trimethyl-3-cyclopent-1-yl)-pentan-2-ol; 3-Methyl-5-(2,2,3-trimethyl-3-cyclopent-1-yl)-4-penten-2-ol; 3,3-Dimethyl-5-(2,2,3-trimethyl-3-cyclopent-1-yl)-4-penten-2-ol; 1-(2,2,6-Trimethylcyclohexyl)pentan-3-ol; 1-(2,2,6-Trimethylcyclohexyl)hexan-3-ol;
der cyclischen und cycloaliphatischen Ether wie z.B. Cineol; Cedrylmethylether; Cyclododecylmethylether; (Ethoxymethoxy)cyclododecan; alpha-Cedrenepoxid; 3a,6,6,9a-Tetramethyldodecahydronaphtho[2,1-b]furan; 3a-Ethyl-6,6,9a-trimethyldodecahydronaphtho[2,1-b]furan; 1,5,9-Trimethyl-13-oxabicyclo[10.1.0]trideca-4,8-dien; Rosenoxid; 2-(2,4-Dimethyl-3-cyclohexen-1-yl)-5-methyl-5-(1-methylpropyl)-1,3-dioxan;
der cyclischen Ketone wie z.B. 4-tert.-Butylcyclohexanon; 2,2,5-Trimethyl-5-pentylcyclopentanon; 2-Heptylcyclopentanon; 2-Pentylcyclopentanon; 2-Hydroxy-3-methyl-2-cyclopenten-1-on; 3-Methyl-cis-2-penten-1-yl-2-cyclopenten-1-on; 3-Methyl-2-pentyl-2-cyclopenten-1-on; 3-Methyl-4-cyclopentadecenon; 3-Methyl-5-cyclopentadecenon; 3-Methylcyclopentadecanon; 4-(1-Ethoxyvinyl)-3,3,5,5-tetramethylcyclohexanon; 4-tert.-Pentylcyclohexanon; 5-Cyclohexadecen-1-on; 6,7-Dihydro-1,1,2,3,3-pentamethyl-4(5H)-indanon; 5-Cyclohexadecen-1-on; 8-Cyclohexadecen-1-on; 9-Cycloheptadecen-1-on; Cyclopentadecanon;
der cycloaliphatischen Aldehyde wie z.B. 2,4-Dimethyl-3-cyclohexencarbaldehyd; 2-Methyl-4-(2,2,6-trimethyl-cyclohexen-1-yl)-2-butenal; 4-(4-Hydroxy-4-methylpentyl)-3-cyclohexencarbaldehyd; 4-(4-Methyl-3-penten-1-yl)-3-cyclohexencarbaldehyd;
der cycloaliphatischen Ketone wie z. B. 1-(3,3-Dimethylcyclohexyl)-4-penten-1-on; 1-(5,5-Dimethyl-1-cyclohexen-1-yl)-4-penten-1-on; 2,3,8,8-Tetramethyl-1,2,3,4,5,6,7,8-octahydro-2-naphtalenylmethylketon; Methyl-2,6,10-trimethyl-2,5,9-cyclododecatrienylketon; tert.-Butyl-(2,4-dimethyl-3-cyclohexen-1-yl)keton;
der Ester cyclischer Alkohole wie z.B. 2-tert-Butylcyclohexylacetat; 4-tert-Butylcyclohexylacetat; 2-tert-Pentylcyclohexylacetat; 4-tert-Pentylcyclohexylacetat; Decahydro-2-naphthylacetat; 3-Pentyltetrahydro-2H-pyran-4-ylacetat; Decahydro-2,5,5,8a-tetramethyl-2-naphthylacetat; 4,7-Methano-3a,4,5,6,7,7a-hexahydro-5, bzw. 6-indenylacetat; 4,7-Methano-3a,4,5,6,7,7a-hexahydro-5, bzw. 6-indenylpropionat; 4,7-Methano-3a,4,5,6,7,7a-hexahydro-5, bzw. 6-indenylisobutyrat; 4,7-Methanooctahydro-5, bzw. 6-indenylacetat;
der Ester cycloaliphatischer Carbonsäuren wie z. B. Allyl-3-cyclohexylpropionat; Allylcyclohexyloxyacetat; Methyldihydrojasmonat; Methyljasmonat; Methyl-2-hexyl-3-oxocyclopentancarboxylat; Ethyl-2-ethyl-6,6-dimethyl-2-cyclohexencarboxylat; Ethyl-2,3,6,6-tetramethyl-2-cyclohexencarboxylat; Ethyl-2-methyl-1,3-dioxolan-2-acetat;
der aromatischen Kohlenwasserstoffe wie z. B. Styrol und Diphenylmethan;
der araliphatischen Alkohole wie z.B. Benzylalkohol; 1-Phenylethylalkohol; 2-Phenylethylalkohol; 3-Phenylpropanol; 2-Phenylpropanol; 2-Phenoxyethanol; 2,2-Dimethyl-3-phenylpropanol; 2,2-Dimethyl-3-(3-methylphenyl)propanol; 1,1-Dimethyl-2-phenylethylalkohol; 1,1-Dimethyl-3-phenylpropanol; 1-Ethyl-1-methyl-3-phenylpropanol; 2-Methyl-5-phenylpentanol; 3-Methyl-5-phenylpentanol; 3-Phenyl-2-propen-1-ol; 4-Methoxybenzylalkohol; 1-(4-Isopropylphenyl)ethanol;
der Ester von araliphatischen Alkoholen und aliphatischen Carbonsäuren wie z.B.; Benzylacetat; Benzylpropionat; Benzylisobutyrat; Benzylisovalerianat; 2-Phenylethylacetat; 2-Phenylethylpropionat; 2-Phenylethylisobutyrat; 2-Phenylethylisovalerianat; 1-Phenylethylacetat; alpha-Trichlormethylbenzylacetat; alpha,alpha-Dimethylphenylethylacetat; alpha,alpha-Dimethylphenylethylbutyrat; Cinnamylacetat; 2-Phenoxyethylisobutyrat; 4-Methoxybenzylacetat; der araliphatischen Ether wie z.B. 2-Phenylethylmethylether; 2-Phenylethylisoamylether; 2-Phenylethyl-1-ethoxyethylether; Phenylacetaldehyddimethylacetal; Phenylacetaldehyddiethylacetal; Hydratropaldehyddimethylacetal; Phenylacetaldehydglycerinacetal; 2,4,6-Trimethyl-4-phenyl-1,3-dioxan; 4,4a,5,9b-Tetrahydroindeno[1,2-d]-m-dioxin; 4,4a,5,9b-Tetrahydro-2,4-dimethylindeno[1,2-d]-m-dioxin;
der aromatischen und araliphatischen Aldehyde wie z. B. Benzaldehyd; Phenylacetaldehyd; 3-Phenylpropanal; Hydratropaldehyd; 4-Methylbenzaldehyd; 4-Methylphenylacetaldehyd; 3-(4-Ethylphenyl)-2,2-dimethylpropanal; 2-Methyl-3-(4-isopropylphenyl)propanal; 2-Methyl-3-(4-tert.-butylphenyl)propanal; 3-(4-tert.-Butylphenyl)propanal; Zimtaldehyd; alpha-Butylzimtaldehyd; alpha-Amylzimtaldehyd; alpha-Hexylzimtaldehyd; 3-Methyl-5-phenylpentanal; 4-Methoxybenzaldehyd; 4-Hydroxy-3-methoxybenzaldehyd; 4-Hydroxy-3-ethoxybenzaldehyd; 3,4-Methylendioxybenzaldehyd; 3,4-Dimethoxybenzaldehyd; 2-Methyl-3-(4-methoxyphenyl)propanal; 2-Methyl-3-(4-methylendioxyphenyl)propanal;
der aromatischen und araliphatischen Ketone wie z.B. Acetophenon; 4-Methylacetophenon; 4-Methoxyacetophenon; 4-tert.-Butyl-2,6-dimethylacetophenon; 4-Phenyl-2-butanon; 4-(4-Hydroxyphenyl)-2-butanon; 1-(2-Naphthalenyl)ethanon; Benzophenon; 1,1,2,3,3,6-Hexamethyl-5-indanylmethylketon; 6-tert.-Butyl-1,1-dimethyl-4-indanylmethylketon; 1-[2,3-dihydro-1,1,2,6-tetramethyl-3-(1-methylethyl)-1H-5-indenyl]ethanon; 5',6',7',8'-Tetrahydro-3',5',5',6',8',8'-hexamethyl-2-acetonaphthon;
der aromatischen und araliphatischen Carbonsäuren und deren Ester wie z.B. Benzoesäure; Phenylessigsäure; Methylbenzoat; Ethylbenzoat; Hexylbenzoat; Benzyl-benzoat; Methylphenylacetat; Ethylphenylacetat; Geranylphenylacetat; Phenylethyl-phenylacetat; Methylcinnamat; Ethylcinnamat; Benzylcinnamat; Phenylethylcinnamat; Cinnamylcinnamat; Allylphenoxyacetat; Methylsalicylat; Isoamylsalicylat; Hexylsalicylat; Cyclohexylsalicylat; Cis-3-Hexenylsalicylat; Benzylsalicylat; Phenylethylsalicylat; Methyl-2,4-dihydroxy-3,6-dimethylbenzoat; Ethyl-3-phenylglycidat; Ethyl-3-methyl-3-phenylglycidat;
der stickstoffhaltigen aromatischen Verbindungen wie z.B. 2,4,6-Trinitro-1,3-dimethyl-5-tert.-butylbenzol; 3,5-Dinitro-2,6-dimethyl-4-tert.-butylacetophenon; Zimtsäurenitril; 5-Phenyl-3-methyl-2-pentensäurenitril; 5-Phenyl-3-methylpentansäurenitril; Methylanthranilat; Methyl-N-methylanthranilat; Schiff'sche Basen von Methylanthranilat mit 7-Hydroxy-3,7-dimethyloctanal, 2-Methyl-3-(4-tert.-butylphenyl)propanal oder 2,4-Dimethyl-3-cyclohexencarbaldehyd; 6-Isopropylchinolin; 6-Isobutylchinolin; 6-sec.-Butylchinolin; Indol; Skatol; 2-Methoxy-3-isopropylpyrazin; 2-Isobutyl-3-methoxypyrazin;
der Phenole, Phenylether und Phenylester wie z.B. Estragol; Anethol; Eugenol; Eugenylmethylether; Isoeugenol; Isoeugenylmethylether; Thymol; Carvacrol; Diphenylether; beta-Naphthylmethylether; beta-Naphthylethylether; beta-Naphthylisobutylether; 1,4-Dimethoxybenzol; Eugenylacetat; 2-Methoxy-4-methylphenol; 2-Ethoxy-5-(1-propenyl)phenol; p-Kresylphenylacetat;
der heterocyclischen Verbindungen wie z.B. 2,5-Dimethyl-4-hydroxy-2H-furan-3-on; 2-Ethyl-4-hydroxy-5-methyl-2H-furan-3-on; 3-Hydroxy-2-methyl-4H-pyran-4-on; 2-Ethyl-3-hydroxy-4H-pyran-4-on;
der Lactone wie z.B. 1,4-Octanolid; 3-Methyl-1,4-octanolid; 1,4-Nonanolid; 1,4-Decanolid; 8-Decen-1,4-olid; 1,4-Undecanolid; 1,4-Dodecanolid; 1,5-Decanolid; 1,5-Dodecanolid; 1,15-Pentadecanolid; cis- und trans-11-Pentadecen-1,15-olid; cis- und trans-12-Pentadecen-1,15-olid; 1,16-Hexadecanolid; 9-Hexadecen-1,16-olid; 10-Oxa-1,16-hexadecanolid; 11-Oxa-1,16-hexadecanolid; 12-Oxa-1,16-hexadecanolid; Ethylen-1,12-dodecandioat; Ethylen-1,13-tridecandioat; Cumarin; 2,3-Dihydrocumarin; Octahydrocumarin.

Die die erfindungsgemäßen Verbindungen enthaltenden Parfümöle können in flüssiger Form, unverdünnt oder mit einem Lösungmittel verdünnt für Parfümierungen eingesetzt werden. Geeignete Lösungsmittel hierfür sind z.B. Ethanol, Isopropanol, Diethylenglycolmonoethylether, Glycerin, Propylenglycol, 1,2-Butylenglycol, Dipropylenglycol, Diethylphthalat, Triethylcitrat, Isopropylmyristat usw.

Desweiteren können die die erfindungsgemäßen Verbindungen enthaltenden Parfümöle an einem Trägerstoff adsorbiert sein, der sowohl für eine feine Verteilung der Riechstoffe im Produkt als auch für eine kontrollierte Freisetzung bei der Anwendung sorgt. Derartige Träger können poröse anorganische Materialien wie Leichtsulfat, Kieselgele, Zeolithe, Gipse, Tone, Tongranulate, Gasbeton usw. oder organische Materialien wie Hölzer und Cellulose-basierende Stoffe sein.

Die die erfindungsgemäßen Verbindungen enthaltenden Parfümöle können auch mikroverkapselt, sprühgetrocknet, als Einschluß-Komplexe oder als Extrusions-Produkte vorliegen und in dieser Form dem zu parfümierenden Produkt hinzugefügt werden.

Gegebenenfalls können die Eigenschaften der derart modifizierten Parfümöle durch sog "Coaten" mit geeigneten Materialien im Hinblick auf eine gezieltere Duftfreisetzung weiter optimiert werden, wozu vorzugsweise wachsartige Kunststoffe wie z.B. Polyvinylalkohol verwendet werden.

Die Mikroverkapselung der Parfümöle kann beispielsweise durch das sog. Koazervationsverfahren mit Hilfe von Kapselmaterialien z.B. aus Polyurethan-artigen Stoffen oder Weichgelatine, erfolgen. Die sprühgetrockneten Parfümöle können beispielsweise durch Sprühtrocknung einer das Parfümöl enthaltenden Emulsion, bzw. Dispersion hergestellt werden, wobei als Trägerstoffe modifizierte Stärken, Proteine, Dextrin und pflanzliche Gummen verwendet werden können. Einschluß-Komplexe können z.B. durch Eintragen von Dispersionen von dem Parfümöl und Cyclodextrinen oder Harnstoffderivaten in ein geeignetes Lösungsmittel, z.B. Wasser, hergestellt werden. Extrusions-Produkte können durch Verschmelzen der Parfümöle mit einem geeigneten wachsartigen Stoff und durch Extrusion mit nachfolgender Erstarrung, ggf. in einem geeigneten Lösungsmittel, z.B. Isopropanol, erhalten werden.

In Parfümkompositionen beträgt die eingesetzte Menge der erfindungsgemäßen Verbindungen 0,05 bis 50 Gew.-%, vorzugsweise 0,5 bis 20 %, bezogen auf die gesamte Komposition.

Die erfindungsgemäßen Parfümkompositionen können in konzentrierter Form, in Lösungen oder in oben beschriebener modifizierter Form verwendet werden für die Herstellung von Feinparfümerieprodukten und industriellen Produkten.

Feinparfümerieprodukte und industrielle Produkte sind z.B. Parfüm-Extraits, Eau de Parfums, Eau de Toilettes, Rasierwässer, Eau de Colognes, Pre-shave-Produkte, Splash-Colognes und parfümierten Erfrischungstüchern sowie parfümierte saure, alkalische oder neutrale Reinigungsmittel, wie z.B. Fußbodenreiniger, Fensterglasreiniger, Geschirrspülmittel, Bad- und Sanitärreiniger, Scheuermilch, festen und flüssigen WC-Reinigern, pulver- und schaumförmigen Teppichreinigern, flüssigen Waschmitteln, pulverförmigen Waschmitteln, Wäschevorbehandlungsmitteln wie Bleichmittel, Einweichmittel und Fleckenentfernern, Wäscheweichspülern, Waschseifen, Waschtabletten, Desinfektionsmitteln, Oberflächendesinfektionsmitteln sowie von Luftverbesserern in flüssiger, gelartiger oder auf einem festen Träger aufgebrachter Form, Aerosolsprays, Wachsen und Polituren wie Möbelpolituren, Fußbodenwachsen, Schuhcremes sowie Körperpflegemitteln wie z.B. festen und flüssigen Seifen, Duschgelen, Shampoos, Rasierseifen, Rasierschäumen, Badeölen, kosmetischen Emulsionen vom Öl-in-Wasser-, vom Wasser-in-Öl- und vom Wasser-in-Öl-in-Wasser-Typ wie z.B. Hautcremes- und -lotionen, Gesichtscremes und - lotionen, Sonnenschutzcremes-und -lotionen, After-sun-cremes und -lotionen, Hand-cremes und ―lotionen, Fußcremes und -lotionen, Enthaarungscremes und -lotionen, After-shave-Cremes und -lotionen, Bräunungscremes und -lotionen, Haarpflegeprodukten wie z.B. Haarsprays, Haargelen, festigende Haarlotionen, Haarspülungen, permanenten und semipermanenten Haarfärbemitteln, Haarverformungsmitteln wie Kaltwellen und Haarglättungsmitteln, Haarwässern, Haarcremes und -lotionen, Deodorantien und Antiperspirantien wie z.B. Achselsprays, Roll-ons, Deosticks, Deocremes, Produkten der dekorativen Kosmetik wie z.B. Lidschatten, Nagellacke, Make-ups, Lippenstifte, Mascara sowie von Kerzen, Lampenölen, Räucherstäbchen, Insektiziden, Repellentien, Treibstoffen.

Bei der Parfümierung der beschriebenen Produkte kann die Menge der ParfümKomposition 0,1 bis 40 Gew.-%, vorzugsweise 0,5 bis 20 Gew.-%, bezogen auf das Endprodukt betragen.

Die Herstellung der erfindungsgemäßen E- und/oder Z-4,8-Dimethyl-3,7-nonadien-2-on erfolgt in an sich bekannter Weise.

4,8-Dimethyl-3,7-nonadien-2-on kann vorteilhaft aus 4,8-Dimethyl-3,7-nonadien-2-ol hergestellt werden, das z.B. durch eine Grignard-Reaktion aus Citral und Methylmagnesiumchlorid synthetisiert wurde (Indian Perfum., 1983, 27, 112-18). Die Oxidation zu 4,8-Dimethyl-3,7-nonadien-2-on ist bekannt ( z.B. C. Aguilar et al. Bol.

Inst. Quim. Univ. Nacl. Auton. Mex. 1969, 21, 226-240). Dabei werden Reagenzien wie Mangandioxid und Chromtrioxid verwendet, die schwierig zu handhaben sind.

Ein vorteilhaftes Verfahren zur Herstellung von 4,8-Dimethyl-3,7-nonadien-2-on ist dadurch gekennzeichnet, dass 4,8-Dimethyl-3,7-nonadien-2-ol in Gegenwart eines

Katalysators und eines Wasserstoffakzeptors umgesetzt wird.

Die Umsetzung kann durch die folgende Reaktionsgleichung erläutert werden:

Diese Reaktion verzichtet auf kritische Reagenzien und ist problemlos auch im größeren Maßstab durchführbar.

Als Katalysatoren können Aluminiumalkoxide wie Aluminiumtritertiärbutylat und Aluminiumtriisopropylat, bevorzugt Aluminiumtriisopropylat eingesetzt werden.

Die Reaktionstemperatur liegt zwischen 40°C und Rückflußtemperatur, bevorzugt zwischen 60-120°C.

Als Wasserstoffakzeptor können die bekannten Verbindungen eingesetzt werden (Org. Reactions, Bd. 6, S.207-272). Es hat sich aber gezeigt, daß besonders vorteilhaft die Verwendung von alpha-alkylsubstituierten Zimtaldehyd-Derivaten, insbesondere alpha-Amyl- und alpha-Hexylzimtaldehd ist, da in diesen Fällen sowohl der Umsatz gut als auch die Destillation vereinfacht ist. 4,8-Dimethyl-3,7-nonadien-2-on und die alkylsubstituierten Zimtaldehyd und -alkohol-Derivate sind dann einfach zu trennen.

### Beispiele

### Beispiel 1:

Herstellung einer Parfümkomposition:

| Es werden vermischt (alle Angaben in Gramm): | |
|---|---|
| Aldehyd C12 | 2 |
| Aldehyd C11 | 1 |
| Aldehyd C10 | 2 |
| Vertocitral (H&R) | 5 |
| Isoananat (H&R) | 5 |
| Dihydromyrcenol | 75 |
| Terpinylacetat | 50 |
| Geranitril (H&R) | 5 |
| Orangenöl weiss | 120 |
| Lavandinöl, Grosso | 20 |
| Krauseminzöl, Amerik. | 2 |
| Isobornylacetat | 40 |
| Borneol L | 5 |
| Hydroxybenzylaceton para | 1 |
| Lilial® | 5 |
| Lyral® | 10 |
| Linalool | 50 |
| Dimethylbenzylcarbinylbutyrat | 2 |
| Rosenoxid rac. | 1 |
| Damascon alpha 10% in DEP | 3 |
| Benzylacetat | 10 |
| Jasmin absolve, synth. | 5 |
| Hexylsalicylat | 30 |
| Benzylsalicylat | 124 |
| Anethol | 2 |
| Cumarin | 5 |
| Cedrenylacetat (IFF) | 15 |
| Patchoulyöl | 15 |
| Piconia (IFF) | 10 |
| Sandel (H&R) | 5 |
| Evernyl (Givaudan) | 5 |
| Juchtenöl 10% in DEP | 2 |
| Cuminaldehyd | 2 |
| Ambroxid 30% in Hercolyn 10% in DEP | 3 |
| Citral | 18 |

a) zur Verwendung in einem Eau-de-Toilette für Herren:
   Durch Zugabe von 20 g 4,8-Dimethyl-3,7-nonadien-2-on wird die Frische des Parfüms verstärkt und der Impact erhöht.
b) zur Verwendung in einem Deo Roll-on:
   Durch Zugabe von 30 g 4,8-Dimethyl-3,7-nonadien-2-on werden die Frischewirkung verstärkt, eine kosmetisch-blumige Ausstrahlung erzielt und die blumig-salicylatartigen Aspekte belebt.

### Beispiel 2:

Herstellung einer Parfümkomposition:

| Es werden vermischt (alle Angaben als Gewichtsteile): | |
|---|---|
| Aldehyd C12 | 2 |
| Aldehyd C11 | 2 |
| Aldehyd C10 | 3 |
| Aldehyd C8 | 5 |
| Galbanum Resin | 10 |
| Bergamotteöl farblos | 150 |
| Terpinylacetat | 50 |
| Geranitril (H&R) | 3 |
| Limetteöl Terpene | 150 |
| Orangenöl weiss | 360 |
| Lilial® | 5 |
| Geranium-Öl, synth. | 5 |
| Geraniol | 20 |
| Hexylzimtaldehyd | 15 |
| Benzylsalicylat | 20 |
| Diethylphthalat | 90 |
| 2,6-Di--tert.-butyl-4-methoxyphenol | 10 |

a) Durch Zugabe von 20 g 4,8-Dimethyl-3,7-nonadien-2-on wird die Base aufgefrischt und abgerundet. Der Dufteindruck ist anhaltend haftend. Die Dosierung beträgt in einem Spülmittel 0,3%, in einem Shampoo 0,5% und auf einem Card Board zur Raumluftverbesserung 50%.
b) Durch Zugabe von 40 g 4,8-Dimethyl-3,7-nonadien-2-on wird eine Komposition zur Parfümierung von weisser Seife erhalten (Dosierung 1,2%). Im Vergleich zu einer Base, die anstelle von 4,8-Dimethyl-3,7-nonadien-2-on Citral enthält, traten keinerlei Verfärbungen auf.

## Patentansprüche

1. Parfümkompositionen, die E- und/oder Z-4,8-Dimethyl-3,7-nonadien-2-on der Formeln als einzelnes Isomer oder als Gemisch und weitere Riechstoffe enthalten.

2. Parfümkompositionen nach Anspruch 1, die E- und/oder Z-4,8-Dimethyl-3,7-nonadien-2-on in einer Menge von 0,05 bis 50 Gew.-% bezogen auf die gesamte Komposition enthalten.

3. Parfümkompositionen nach den Ansprüchen 1 und 2, die E- und/oder Z-4,8-Dimethyl-3,7-nonadien-2-on in einer Menge von 0,5 bis 20 Gew.-%, bezogen auf die Komposition enthalten.

4. Verwendung von Parfümkompositionen nach den Ansprüchen 1 bis 3 in Feinparfümerieprodukten und industriellen Produkten.

5. Verwendung von Parfümkompositionen nach Anspruch 4 in einer Menge von 0,05 bis 50 Gew.-% bezogen auf die Feinparfümerieprodukte oder die industriellen Produkte.

6. Verwendung von Parfümkompositionen nach Anspruch 5 in einer Menge von 0,5 bis 20 Gew.-% bezogen auf die Feinparfümerieprodukte und industriellen Produkte.
